# EUROPÄISCHE PATENTSCHRIFT

(11) **EP 0 362 538 B1**
(45) Veröffentlichungstag und Bekanntmachung des Hinweises auf die Patenterteilung: **01.03.1995**
(21) Anmeldenummer: 89115630.9
(22) Anmeldetag: 24.08.1989
(51) Int. Cl.: D01G 13/00, D01G 21/00

(54) **Verfahren zum Mischen von Textilfasern**
Method for mixing textile fibres
Procédé pour mélanger les fibres textiles

(30) Priorität: 06.09.1988 CH 3335/88
(43) Veröffentlichungstag der Anmeldung: 11.04.1990
(62) Teilanmeldung aus: 94112175.8
(73) Patentinhaber: MASCHINENFABRIK RIETER AG, CH-8406 Winterthur (CH)
(72) Erfinder: Faas, Jürg, CH-8474 Dinhard (CH); Nüssli, Eduard, CH-8542 Wiesendangen (CH); Gründler, Christof, CH-8405 Winterthur (CH); Stäheli, Paul, CH-9535 Wilen b. Wil (CH); Hanselmann, Daniel, CH-8406 Winterthur (CH); Demuth, Robert, CH-8309 Nuerensdorf (CH); Waeber, René, CH-8400 Winterthur (CH); Fritzsche, Peter, CH-8405 Winterthur (CH)

(56) Entgegenhaltungen:
- CH-A- 481 230
- DE-A- 3 335 763
- US-A- 4 009 663
- US-A- 4 100 651

## Beschreibung

Die Erfindung betrifft ein Verfahren zum Mischen von Textilfasern gemäss Oberbegriff des ersten Anspruches und eine Vorrichtung gemäß Oberbegriff des Anspruchs 25.

Die bisherigen Verfahren und Vorrichtungen zum Mischen bestehen entweder darin, dass Faserballen von verschiedenen Provenienzen in einer Reihe aufgestellt werden und mittels einer, in einer Hin- und und Herbewegung darüber fahrenden Abtragvorrichtung abgetragen werden, indem Faserflocken aus der Oberfläche herausgelöst und einem Transportmittel übergeben werden, oder darin, dass Teile von Faserballen manuell oder maschinell abgehoben und nacheinander auf einem Förderband einer Auflösemaschine zugeführt werden, in welcher diese Teile zu Faserflocken aufgelöst und einem Transportmittel übergeben werden.

Solche Transportmittel können mechanisch oder pneumatisch sein und fördern die Faserflocken in sogenannte Mischkästen, in welchen die angelieferten Fasern als Flockengemisch eingefüllt werden.

Aus diesen Mischkästen wird das Faserflockengemisch, mit unterschiedlichen Geschwindigkeiten auf einen Sammeltransport gegeben, um dadurch einen Doubliereffekt zu erhalten, um eine Homogenisierung des Faserflockengemisches anzustreben.

Solche Homogenisiervorrichtungen nach dem oben erwähnten Stand der Technik sind beispielsweise in CH-A-481 230 und US-A-4,009,663 gezeigt und beschrieben.

Der Nachteil des erstgenannten Abtrag- und Mischverfahrens besteht jedoch darin, dass die Mischung, infolge der stationären Ballenreihen, bis zum fertigen Abtragen einer solchen Reihe unveränderlich ist, so dass das Mischungsverhältnis während dieser ganzen Zeit das gleiche bleibt, während das zweite Abtrag- und Mischverfahren zusätzlich noch die Ungenauigkeit der abgehobenen Menge aufweist.

Es stellte sich deshalb die Aufgabe genaue und homogene Fasermischungen zu erzeugen, welche ausserdem nach Bedarf rasch verändert werden können.

Die Aufgabe wird erfindungsgemäss dadurch gelöst, dass die Mischkomponenten jederzeit steuerbar variable Komponenten sind und dass der prozentuale Anteil jeder Komponente, um die genannten Fasereigenschaften der Mischung zu erreichen, unter Berücksichtigung der Fasereigenschaften der einzelnen Komponenten automatisch optimiert und bei Abweichung der vorgegebenen Fasereigenschaften der Mischung automatisch korrigiert wird.

Durch die Massnahme gemäss Anspruch 2 können Fasereigenschaften, welche im voraus durch Probenentnahmen aus den Faserballen bestimmt werden, in gewünschtem Masse genau gemischt werden, um die gewünschten Eigenschaften eines Zwischenproduktes, zum Beispiel eines Kardenbandes oder eines Endproduktes, zum Beispiel eines Garnes zu erhalten.

Im weiteren besteht gemäss Anspruch 17 die Möglichkeit, durch Messung von Fasereigenschaften am Kardenband oder am Garn Abweichungen festzustellen, welche unverzüglich eine Korrektur der Mischung ermöglichen, um die verlangten Eigenschaften des Kardenbandes oder des Garnes einzuhalten.

Vorteilhafte Ausführungsformen der Erfindung sind in den abhängigen Ansprüchen aufgeführt.

Die Erfindung wird anhand von lediglich Ausführungswege darstellenden Zeichnungen näher erläutert.

Es zeigt:
- Fig. 1 bis 5: je eine schematische Darstellung eines erfindungsgemässen Mischverfahrens,
- Fig. 6 und 7: eine Variante der Ausführungsart des Mischverfahrens von Fig. 5,
- Fig. 8: eine schematische Darstellung je einer Erweiterung der erfindungsgemässen Verfahren nach Fig. 1 bis 7,
- Fig. 9: eine schematische Darstellung einer Variante des erweiterten erfindungsgemässen Mischverfahrens von Fig. 1 bis 8, beispielsweise mit einer in Fig. 3 dargestellten Faserabtragung,
- Fig. 10: eine Variante des Verfahrens von Fig. 9.

Figur 1 zeigt eine Anzahl Förderbänder 1, zur Aufnahme von Faserballen 2, welche durch Faserballenabtragorgane 3 abgetragen werden.

Dabei bewegt sich das jeweilige Faserballenabtragorgan auf stationären Schienen, welche beispielsweise in diagonaler Richtung der sich auf dem Förderband befindlichen Faserballen 2 angeordnet sind. Eine solche Vorrichtung ist grundsätzlich aus CH-A-503 809 des Anmelders bekannt. Als Variante dazu könnte die in EP-A-0 327 885 des Anmelders gezeigte und beschriebene Vorrichtung verwendet werden, bei welcher das Abtragorgan 3 an einem auf horizontalen Schienen, den Ballen 2 entlang hin- und herfahrbaren Abtragvorrichtung (nicht gezeigt), auf- und abbewegbar, sowie für die diagonale Abtragung schräg stellbar ist.

Dabei kann die Abtragleistung bei beiden Abtragvorrichtungen durch Veränderung der Verschiebegeschwindigkeit des Faserballenabtragorganes 3 entlang des genannten diagonalen Weges, sowie durch veränderliche Vorschubgeschwindigkeit der Faserballen 2 mittels veränderlicher Geschwindigkeit des einzelnen Förderbandes 1 gesteuert werden.

Die von der Abtragtrommel 4 losgelösten Faserflocken werden in an sich bekannter Weise durch eine pneumatische Förderleitung 5, welche hier nicht weiter beschrieben wird, wegtransportiert.

Mit Hilfe dieser pneumatischen Förderleistung 5 werden die Faserflocken in einen Mischer 6 gefördert und darin zu einer gleichmässigen Mischung gemischt.

Die mittels diesen einzelnen pneumatischen Förderleistungen 5 in den Mischer 6 geförderten Mengen werden im weiteren als Faserflockenkomponente oder einfach Komponenten bezeichnet.

Als Mischer können Chargen-Mischer oder Durchlauf-Mischer verwendet werden; je nachdem sind die genannten Mengen einzelne Gewichtschargen (kg) oder eine laufende Menge pro Zeiteinheit (kg/h).

Der Einfachheit halber münden die Förderleitungen 5 in Fig.1 schematisch direkt in den ebenfalls schematisch gezeigten Mischer 6, was jedoch in der Praxis je nach Art des Mischers verschieden sein kann. Beispielsweise können Luft-Faserabscheider verwendet werden, um das jeweilige Faser-Luftgemisch voneinander zu trennen, so dass die Faserflocken im freien Fall in den Mischer fallen können, währenddem die Luft in eine Abluftleitung geführt werden kann. Solche Abscheider sind aus der Praxis bestens bekannt und deshalb hier nicht besonders gezeigt.

Die genannten Mengen der vorgenannten einzelnen, in den Mischer 6 gegebenen Faserflockenkomponenten, werden durch eine Steuerung 7 aufgrund eines Steuerprogrammes gesteuert.

Ein solches Steuerprogramm kann ein Computerprogramm sein, welches ein Komponentenmischprogramm aufweist, das zur Anpassung an Mischungsveränderungen anpass-, respektiv veränderbar ist.

Eine andere Variante bestünde in einer Digitalsteuerung pro Komponente, bei welcher die Leistung der einzelnen Komponenten manuell gewählt respektiv verändert werden könnte.

Dabei werden die für die Abtragleistung der Komponenten massgebenden Funktionen, wie zum Beispiel die Vorschubgeschwindigkeit des jeweiligen Förderbandes 1 oder die Abtragbewegung des Faserballenabtragorganes 3 von der einen oder anderen Steuerung gesteuert.

Es versteht sich, dass die pneumatischen Förderleitungen das abgetragene Produkt nicht direkt in den Mischer fördern müssen, sondern dass mechanische Förderelemente dazwischen geschaltet werden können, beispielsweise Förderbänder. Die genannten Faser-Luftabscheider geben in einem solchen Falle ihr Faserprodukt in solche mechanische Förderelemente.

Jedes Faserabtragorgan 3 ist über eine Steuerleitung 8 und jedes Förderband 1 über eine Steuerleitung 19 mit der Steuerung 7 verbunden.

Die drei eingehenden Steuerleitungen in die Steuerung 7 werden später beschrieben.

Die Fig.2 zeigt eine Variante zu Fig.1, in welcher jedoch dieselben Elemente dieselben Bezugszeichen haben. Darin fördern die pneumatischen Förderleitungen 5 die abgetragenen Fasern respektiv Faserflocken, auch Produkt genannt, nicht direkt in den Mischer 6, sondern in Komponentenzellen 9, aus welchen das darin eingefüllte Produkt jeweils mittels eines Austragapparates 10 ausgetragen und mittels eines darauf folgenden Dosierapparates 11 in den Mischer 6 gegeben wird.

Je nach Art des Austragapparates 10 kann als Variante, dieser ebenfalls die Dosierfunktion übernehmen.

Die Austragleistung aus den einzelnen Komponentenzellen 9 wird durch eine Steuerung 7.1 gesteuert, welche mittels Steuerleitungen 12 die einzelnen Dosierapparate 11 respektiv als Variante, die Austragapparate 10 ansteuert.

In der erstgenannten Disposition können die Dosierapparate 11 je mittels einer Steuerleitung 13 via die Austragapparate 10 gesteuert werden, um die Austragung mit der Dosierung zu koordinieren. Die Austragapparate könnten aber auch von der Steuerung 7.1 direkt gesteuert werden.

Die Komponentenzellen 9 werden von den bereits für Fig.1 erwähnten Elementen 1 bis 5 gefüllt, wobei das Verwenden von zwei Faserballenreihen, mit je den Elementen 1 bis 4, lediglich beispielsweise gewählt ist. In der Praxis könnten auch mehr als zwei Faserballenreihen oder auch nur eine einzige Reihe pro Komponentenzelle 9 gewählt werden. Ein solcher Entscheid hängt von der Anzahl oder Mischung der Provenienzen pro Ballenreihe ab, die eine in eine entsprechende Zelle 9 zu gebende Mischkomponente bilden sollen.

Im weiteren ist das Auffüllen der Komponentenzellen 9 beispielsweise durch in jeder Zelle vorgesehene Vollstandsmelder 14 und durch Leerstandsmelder 15 mittels einer Steuerung 16 gesteuert. Zu diesem Zweck ist die Steuerung 16 für die Hin- und Herbewegung der Abtragorgane 3 durch Steuerleitungen 17 je mit den Faserballen-Abtragorganen 3 und durch Steuerleitungen 18 je mit den Antriebsmotoren der Förderbänder 1 verbunden.

Die Fig. 3 zeigt eine weitere Ausführungsform, in welcher die bereits mit Fig.2 gezeigten und beschriebenen gleichen Elemente die gleichen Bezugszeichen aufweisen. Dies betrifft die Faserballen 2, die Komponentenzellen 9, die Austragapparate 10, die Dosierapparate 11, den Mischer 6 sowie die Steuerung 7.1 und die Steuerleitungen 12 und 13.

Für das Abtragen der Faserballen 2, die hier direkt auf dem Boden stehen, werden diese ebenfalls in Gruppen aufgestellt, welche der jeweiligen Provenienz der Faserballen entsprechen. Die Abtragung geschieht durch eine fahrbare Faserballenabtragvorrichtung 20, welche entlang der Faserballengruppen fährt und von deren Oberfläche Fasern respektiv Faserflocken abträgt. Eine solche Vorrichtung ist im Spinnereifachgebiet unter dem Namen "Unifloc" bekannt und wird vom Anmelder weltweit vertrieben.

Diese Faserballenabtragvorrichtung 20 fördert in an sich bekannter Weise die abgetragenen Fasern über eine pneumatische Förderleitung 21 in die entsprechenden Komponentenzellen 9.

Wie bereits für Fig. 2 beschrieben, weisen die Komponentenzellen 9, Vollstandsmelder 14 und Leerstandmelder 15 auf, welche ihre Signale einer Steuerung 22 eingeben. Diese Steuerung ist über eine Steuerleitung 24 mit der Faserballenabtragvorrichtung 20 verbunden und steuert das Abtragen von Faserflocken von den entsprechenden Faserballengruppen für das Auffüllen der entsprechenden Komponentenzellen 9.

Wie in Fig. 3 schematisch gezeigt, weist die Faserballenabtragvorrichtung 20 ein an sich vom Unifloc her bekanntes Faserballenabtragorgan 23 auf, welches die Fasern mittels einer darin rotierenden Abtragtrommel (nicht gezeigt) aus den Ballenoberflächen abträgt.

Ebenso ist es bekannt, dass das Faserballenabtragorgan 23 derart um mit dem Pfeil M gekennzeichneten 180° gedreht werden kann, dass das Faserballenabtragorgan die Faserballengruppe 2 auf der gegenüberliegenden Seite abtragen kann. Dadurch wird ermöglicht, dass entweder jeweils eine der gegenüberliegenden Faserballengruppen als Reservefaserballengruppe verwendet wird oder, dass bei einer automatischen, vorgenannten Drehmöglichkeit der Faserballenabtragvorrichtung 20 beide einander gegenüberliegenden Ballenreihen mit vorgegebener Abwechslung abgetragen werden können.

Die Fig. 4 zeigt eine Variante der Fig. 3, so dass die mit Fig.3 bereits beschriebenen und gezeigten Elemente dieselben Bezugszeichen aufweisen.

Der Unterschied zwischen dem mit Fig. 3 und Fig. 4 Gezeigten, besteht darin, dass gesamthaft nicht nur eine einzige Faserballenabtragvorrichtung 20, sondern pro zwei einander gegenüberliegenden Faserballengruppen eine davon vorgesehen ist.

Dementsprechend ist die Steuerung mit 22.1 statt mit 22 gekennzeichnet, da damit vier einzelne Faserballenabtragvorrichtungen 20 mittels der entsprechenden Steuerleitung 24 je separat anzusteuern sind. Ebenso ist pro Faserballenabtragvorrichtung 20 eine pneumatische Förderleitung vorgesehen, welche dementsprechend mit 21.1 statt 21 gekennzeichnet ist und je in eine Komponentenzelle 9 mündet.

Die Fig. 5 zeigt eine der Fig. 1 ähnliche Anordnung, in welchem anstelle des einzigen Förderbandes 1 pro Ballengruppe der Fig.1 je Ballengruppe ein Förderband 30 mit reiner Förderfunktion und ein Förderband 31 mit Förder-/Verwiegefunktion, pro Faserballengruppe, vorgesehen ist.

Die Verwiegefunktion des letztgenannten Förderbandes kann beispielsweise dadurch gegeben sein, dass die Achsen der Umlenkwalzen des Förderbandes 31 auf an sich bekannten Druckdosen 32 abgestützt werden, welche je ein dem Gewicht entsprechendes Signal 33 abgeben, welches je über eine Steuerleitung 33 an eine die Signale verarbeitende Steuerung 7.2 weitergeleitet wird. Die Verarbeitung der vorgenannten Signale besteht darin, dass die Steuerung 7.2 daraus die Steuersignale erarbeitet, welche über Steuerleitungen 35 die Motoren der genannten Förderbänder 30 und 31 und über Steuerleitungen 34 die Abtragorgane 3 ansteuert.

Selbstverständlich können auch andere Verwiegesysteme verwendet werden, welche mit Förderbändern kombiniert werden können.

Im weiteren sind die bereits für Fig.1 beschriebenen und gezeigten Elemente mit gleichen Bezugszeichen versehen.

Im Betrieb steuert die Steuerung 7.2 die Faserabtragorgane 3 sowie die Förderbänder 30 und 31, mit vorgegebenen Geschwindigkeiten, um Fasern von den Faserballen 2 abzutragen, die mittels pneumatischer Förderleitungen 5 in den Mischer 6 gefördert werden.

Dabei fördert jedes Faserballenabtragorgan 3 der einzelnen Faserballengruppen je eine vorgegebene, von der Steuerung 7.2 gesteuerte Menge in den Mischer 6. Diese vorgegebene, abzutragende Menge (kg/h) pro Ballengruppe wird durch das jeweilige Verwiegeförderband 31 respektive durch die Druckdosen - Verwiegeförderband 31/32 überwacht und in Signale umgewandelt und über die Steuerleitungen 33 an die Steuerung abgegeben. Stimmt die pro Faserballengruppe abgetragene Menge (kg/h) nicht mit der vorgegebenen Menge überein, so passt die Steuerung die abzutragende Menge an, bis sie mit der vorgegebenen Menge übereinstimmt.

Dabei wird immer dann über die Messvorrichtung 32 gemessen, wenn das Faserballenabtragorgan am Wendepunkt des Hin- und Her-Abtragweges für einen kurzen Moment still steht.

In dieser Abtragart fährt das Faserballenabtragorgan 3 immer auf demselben, im wesentlichen in der Diagonalen der abzutragenden Faserballe liegende Weg hin und her, respektive auf und ab. Dabei wird die Menge (kg/h) der aus den Ballen abzutragenden Fasern mittels der Vorschubgeschwindigkeit der Förderbänder 30 und 31 und des Abtragorganes 3 erzeugt.

Die Steuerung 7.2 kann eine elektronische Steuerung auf der Basis der Analogtechnik oder ein Mikroprozessor sein, mittels welcher die unterschiedlichen Abtragmengen je Ballengruppe eingestellt und durch die Signale der Steuerleitungen 33 sowie später erklärten Eingangssignalen angepasst werden können.

Die Figuren 6 und 7 zeigen ein ähnliches Verwiegesystem wie Fig. 5, wobei Fig. 7 eine Draufsicht von Fig. 6 ist, entsprechend der Pfeilrichtung A.

Aus Fig. 7 ist ersichtlich, dass es sich dabei um eine Anzahl Ballenreihen respektiv Ballengruppen handelt, welche nebeneinander angeordnet sind und je eine Mischkomponente bilden. Die Faserballen 2 liegen wie in Fig.6 gezeigt, je auf einem Förderband 40 und einem daran anschliessenden Verwiegeförderband 41. Dabei kann jedes Verwiegeförderband 41 analog zum Verwiegeförderband 31 der Fig. 5, auf Druckmessdosen 42 abgestützt sein, von welchen ein dem Gewicht entsprechendes Signal mittels einer Steuerleitung 43 an eine Steuerung 44 abgegeben wird.

Die sich auf dem Verwiegeförderband 41 befindenden Faserballen 2 werden durch eine Faserballenabtragvorrichtung 48 entsprechend EP-A-327 885 abgetragen, welche bereits im Zusammenhang mit Fig. 1 erwähnt wurde. Der Unterschied besteht im wesentlichen in einem langen, sich über die vorgegebene Anzahl Ballenreihen erstreckenden Faserballenabtragorgan 49 mit einer Abtragtrommel 51, welche von allen, in Fig. 7 gezeigten Ballenreihen gleichzeitig Fasern abträgt.

Ein weiterer Unterschied dieser Abtragweise gegenüber derjenigen für Fig. 1 beschriebenen besteht darin, dass das Faserabtragorgan 49 in einer schrägen Abtraglaufbahn abträgt, welche im wesentlichen der Diagonalen von einer vorgegebenen Anzahl aneinander gereihter Faserballen 2 entspricht, beispielsweise wie in Fig. 6 und 7 gezeigt, von vier Faserballen 2.

Es versteht sich jedoch, dass auch eine andere Anzahl Ballenreihen in dieser Weise schräg abgetragen werden können, beispielsweise nur einer, wie dies mit den Fig. 1 und 2 gezeigt ist.

Ebenso hängt es von der möglichen Länge des Abtragorganes 49 ab, wieviele Faserballen nebeneinander gereiht werden können, um gleichzeitig abgetragen werden zu können.

Das vom Faserabtragorgan 49 abgetragene Fasermaterial wird in einer pneumatischen Förderleitung 50 gefördert, welche erfindungsgemäss in einen Durchlaufmischer 45 mündet. Wie für Fig. 1 beschrieben, kann die Förderleitung 50 in einen genannten Abscheider (nicht gezeigt) münden, welcher das Produkt in den Mischer 45 abgibt.

Im weiteren wird die Faserballenabtragvorrichtung 48 durch die Steuerung 44 über die Steuerleitung 46 bezüglich der Fahrgeschwindigkeit gesteuert.

Eine weitere Steuerleitung 47 dient zur Steuerung der Antriebsmotoren der Umlenkwalzen der Förderbänder 40 und 41.

Es versteht sich, dass die Umlenkwalzen der Förderbänder 40 und 41 (nicht besonders gekennzeichnet) jeder Ballengruppe einen separaten Antriebsmotor aufweisen, das heisst, dass jeder Motor separat eine Steuerleitung 47 zur Steuerung 44 aufweist.

Im Betrieb steuert die Steuerung 44 die Hin- und Herfahrbewegung der Faserballenabtragvorrichtung 48 entlang der sich auf dem Verwiegeförderband 41 befindlichen Ballen und die Auf- und Abbewegung des Faserballenabtragorganes 49 an der Vorrichtung 48 während der vorgenannten Hin- und Herbewegung, so dass die Faserballen wie in Fig. 6 gezeigt in einer geneigten, im wesentlichen der Diagonalen ver vier Ballen 2 entsprechenden Richtung abgetragen werden.

Diese Abtragbewegung verläuft immer in derselben Bahn und mit einer vorgegebenen Geschwindigkeit, so dass die Abtragmengen (kg/h) der einzelnen Faserballengruppen durch die individuellen Vorschubgeschwindigkeiten der Förderbänder 40 und 41 unterschiedlich gewählt werden können. Diese unterschiedlichen Vorschubgeschwindigkeiten der einzelnen Ballengruppen entsprechen einem Abtragprogramm mit unterschiedlichen abzutragenden Mengen (kg/h) der einzelnen Ballengruppen, um die genannte Mischung zu erhalten.

Vorteilhafterweise sind die Antriebsmotoren für die Förderbänder 40 und 41 Trommelmotoren, welche in den Umlenkwalzen der Förderbänder eingebaut sind. Solche Trommelmotoren können mittels Frequenzinvertern mit unterschiedlicher Frequenz betrieben, das heisst mit unterschiedlichen Drehzahlen angetrieben werden, was ein Bestandteil der Steuerung 44 ist.

Ebenso kann die Steuerung 44 wie in allen Fällen in dieser Anmeldung und für Fig. 5 besonders erwähnt, eine analoge oder digitale Steuerung sein, mittels welcher die Mengen der einzelnen Komponenten gesteuert werden. Dabei werden diese Mengen mittels der Druckmessdosensignale, welche durch die Steuerleitung 43 der Steuerung 44 eingegeben werden, korrigiert, die einzelne Komponentenmenge nicht der Sollvorgabe entspricht.

Die Fig. 8 zeigt eine Erweiterung des bisher beschriebenen Verfahrens, in dem gezeigt ist, dass nach dem Mischer 6 das von diesem Mischer kommende Produkt in eine sogenannte Putzerei 60 gegeben wird, in welcher an sich bekannte Reinigungsmaschinen verwendet werden.

Die Putzerei 60 kann sogenannte Grobreinigungsmaschinen 61 und Feinreinigungsmaschinen 62 enthalten. Diese Putzerei ist wie das bisherige lediglich schematisch dargestellt.

Das Gleiche gilt für die der Putzerei nachfolgende Karde 63, welche eine an sich bekannte Karde, beispielsweise die vom Anmelder weltweit vertriebene Karde C4, sein kann.

Diese Karde 63 ist mit einer an sich bekannten, die Kardenfunktionen steuernden, Steuerung 64 versehen, welche unter anderen Funktionen auch die Funktion hat, die Gleichmässigkeit und die Menge (kg/h) des Kardenbandes zu gewährleisten.

Nach der Karde, in Bandförderrichtung gesehen, vor der nicht gezeigten Kardenbandablage, wird das Kardenband durch einen Farbsensor 65 und durch einen Sensor 66 zur Messung der Faserfeinheit geprüft.

Es sei von vornherein erwähnt, dass wahlweise entweder beide Sensoren oder nur der eine oder der andere zur Anwendung kommen kann.

In dem in Fig. 8 gegebenen Falle gibt der Farbsensor 65 ein der Farbe des Kardenbandes entsprechendes Signal 67 und der Sensor 66 zur Messung der Faserfeinheit ein der Faserfeinheit entsprechendes Signal 68 an die, im Zusammenhang mit den Fig. 1 bis 7 erwähnten Steuergeräte 7;7.1;7.2;44 ab, welche jeweils die Steuerung der einzelnen Faserkomponenten steuern. Ein weiteres, der Kardenbandmenge (kg/h) entsprechendes Signal 81 wird von der Kardensteuerung 64 ebenfalls in die Steuerungen 7;7.1;7.2;44 eingegeben. Diese drei Signale werden von den vorgenannten Steuerungen mit dem in der Steuerung je eingegebenen Sollwert für die Faserbandfarbe, dem Sollwert für die Faserfeinheit und dem Sollwert für die Leistung verglichen, so dass, falls Abweichungen davon im Laufe des Betriebes entstehen, diese Abweichungen durch Veränderung der Komponentenmischung und der Leistung wieder behoben werden können.

Das vom Mischer 6 abgegebene Produkt wird über ein Fördersystem 69 an die Putzerei 60 und von der Putzerei 60 über ein Fördersystem 70 an die Karde 63 gefördert. Solche Fördersysteme können mechanisch oder pneumatisch sein, ebenso ist es an sich bekannt, dass Fördersysteme zwischen Feinreinigungs- und Grobreinigungsmaschinen bestehen.

Das erfindungsgemässe Verfahren ist ebenfalls nicht auf eine einzige Putzerei 60 und eine einzige Karde 63 nach dem Mischer 6 eingeschränkt, sondern es können entweder nach dem Mischer 6 mehrere Putzereien 60 und mehrere Karden 63 mit dem Produkt des Mischers 6 beschickt werden, oder falls eine Putzerei nach dem Mischer 6 vorgesehen ist, können mehrere Karden 63 mit dem Produkt der Putzerei 60 beschickt werden.

Wenn mehrere Karden vorgesehen sind, kann wahlweise nach jeder Karde ein Farbsensor 65 und/oder ein Sensor 66 zur Messung der Faserfeinheit vorgesehen werden, oder es besteht auch die Möglichkeit falls mehrere Karden dasselbe Produkt verarbeiten, dass nur eine sogenannte Leitkarde diese beiden letztgenannten Prüfgeräte aufweisen.

Fig. 9 zeigt die Möglichkeit die Putzerei 60 zwischen der Faserabtragung und den Komponentenzellen 9 vorzusehen, so dass ein bereits gereinigtes Fasermaterial in den Komponentenzellen 9 für die Mischung zur Verfügung steht.

Die Fördereinrichtung von der Faserballenabtragvorrichtung 20 bis zur Putzerei 60 entspricht grundsätzlich der pneumatischen Förderleitung 21, wobei auch in diesem Falle eine pneumatische Förderung nicht zwingend ist, sondern mechanisch sein kann.

Die Förderung zwischen der Putzerei 60 und den Komponentenzellen 9 kann ebenfalls eine pneumatische Förderleitung sein, wie sie mit 21 gekennzeichnet ist, es kann jedoch irgend ein Fördersystem sein. Das erfindungsgemässe Verfahren ist nicht auf irgendein Fördersystem eingeschränkt.

Ebenso ist das Vorsehen der Putzerei 60 nicht auf die Kombination mit der Anordnung von Fig. 3 eingeschränkt. Es versteht sich, dass Faserkomponenten aller in den Figuren gezeigten Anordnungen, ausgenommen der Fig. 6 und 7, zuerst gereinigt und dann in den Mischer 6 gelangen können. Es ist lediglich eine Frage des Aufwandes, da für die Komponenten der Fig. 1, 2, 4, und 5 je eine Putzerei vorgesehen werden muss.

Die Fig. 10 zeigt eine Variante des Verfahrens von Fig. 9, indem die Putzerei in eine Grobreinigung mit den Reinigungsmaschinen 61 und eine in eine Feinreinigung mit den Feinreinigungsmaschinen 71 aufgeteilt ist, denen je ein Vorratsbehälter 72 (der Einfachheit halber nur einer gekennzeichnet) vorgeschaltet ist.

Die Feinreinigungsmaschinen 71 werden durch eine Steuerung 73 in Gang gesetzt oder gestoppt und zwar gestoppt aufgrund eines Leerstandsmelders 74 und in Gang gesetzt aufgrund eines Vollstandsmelders 75 (je nur einer gekennzeichnet). Diese Voll- und Leerstandsmelder geben ihre Signale über die Leitungen 76 und 77 an die Steuerung 73 ab.

Die Beschickung der Grobreinigungsmaschinen 61 geschieht mittels eines Fasertransportes 78, welcher der pneumatischen Förderleitung 21 von Fig. 9 oder irgend einer an sich bekannten Faserförderung entsprechen kann.

Dasselbe gilt für den Fasertransport 79 zwischen der Grobreinigungsmaschine 61 und den Vorratsbehältern 72.

Die Feinreinigungsmaschinen geben ihre Produkte je in eine Komponentenmischzelle 9 weiter, wie sie bereits für die Fig. 2 bis 4 und für die Fig. 9 beschrieben wurde.

Dementsprechend sind die weiteren, bereits beschriebenen Elemente mit denselben Bezugszeichen bezeichnet und für diese Figur nicht weiter beschrieben.

Im Betrieb werden die Komponenten einzeln gereinigt, dementsprechend fordern die Leerstandsmelder 15 der einzelnen Komponentenzellen 9 das Abtragen von Fasern von der entsprechenden Faserballengruppe a oder b oder c oder d an, um diese abgetragenen Fasern in der Grobreinigungsmaschine zu reinigen und an den entsprechenden Vorratsbehälter 72 weiterzugeben, welcher die vorgegebene Komponente an daran anschliessende Feinreinigungsmaschinen 71 abgibt.

Diese Produkteanforderung durch den Leerstandsmelder 15 geschieht weil, die entsprechende Feinreinigungsmaschine kein Produkt mehr nachlieferte, da der Leerstandsmelder 74 im Vorratsbehälter 72 ebenfalls Leerstand gemeldet hatte. Dementsprechend wird solange von der entsprechenden Gruppe a bis d abgetragen bis der entsprechende Vollstandsmelder 74 der abgetragenen Komponente Vollstand meldet. Damit kann die entsprechende Feinreinigungsmaschine wieder in Betrieb gesetzt werden, bis der Vollstandsmelder 14 der entsprechenden Komponentenzelle 9 wieder Vollstand meldet.

Der Fasertransport 80 zwischen dem Mischer 6 und der Karde 63 kann einem Fasertransport entsprechen, welcher in Fig. 8 mit 70 gekennzeichnet und beschrieben ist.

Ebenfalls gilt auch für diese Variante, dass ein Mischer 6 mehrere Karden bedienen kann, so dass der Fasertransport 80 das vom Mischer abgegebene Produkt an die entsprechende Anzahl Karden transportiert.

## Patentansprüche

1. Verfahren zum Mischen von Textilfasern von unterschiedlicher Provenienz, in welchem jede Provenienz vorgegebene Fasereigenschaften aufweist und in welchem jede Provenienz eine Mischkomponente von vorgegebenem prozentualen Anteil bildet sowie in welchem die Mischung als Ganzes vorgegebene Fasereigenschaften aufweisen soll, dadurch gekennzeichnet, dass die Menge der Mischkomponenten jederzeit steuerbar und variabel ist, und dass der prozentuale Anteil jeder Komponente, um die genannten Fasereigenschaften der Mischung zu erreichen, unter Berücksichtigung der Fasereigenschaften der einzelnen Komponenten automatisch optimiert und bei Abweichung der vorgegebenen Fasereigenschaften der Mischung automatisch korrigiert wird.

2. Verfahren nach Anspruch 1, dadurch gekennzeichnet, dass die Komponentenmischung in Abhängigkeit von vorgegebenen und festgestellten Eigenschaften eines nachfolgend hergestellten Zwischenproduktes, vorzugsweise eines Kardenbandes, oder eines nachfolgend hergestellten Endproduktes, vorzugsweise eines Garnes, bestimmt und bei Abweichungen davon unverzüglich und automatisch korrigiert wird.

3. Verfahren nach Anspruch 1, dadurch gekennzeichnet, dass die festgestellte Eigenschaft des Zwischenproduktes die Feinheit der sich darin befindenden Fasern ist.

4. Verfahren nach Anspruch 1, dadurch gekennzeichnet, dass die festgestellte Eigenschaft des Zwischenproduktes oder des Endproduktes die Farbe der sich darin befindenden Fasern ist.

5. Verfahren nach Anspruch 1, dadurch gekennzeichnet, dass die festgestellten Eigenschaften des Endproduktes die Festigkeit des zu produzierenden Garnes ist.

6. Verfahren nach Anspruch 1, dadurch gekennzeichnet, dass die festgestellten Eigenschaften des Zwischen- oder Endproduktes die Länge der Fasern ist.

7. Verfahren nach Anspruch 1, dadurch gekennzeichnet, dass die Fasermischungskomponenten Komponenten sind, in welchen analysierte Fasereigenschaften, wie beispielsweise Faserlänge, Faserfeinheit, Faserfestigkeit und Farbe, auswahlweise in der jeweiligen Komponente eine dominierende Rolle spielen.

8. Verfahren nach Anspruch 1, dadurch gekennzeichnet, dass die Fasereigenschaften von Fasern analysiert werden, welche den einzelnen Faserballen entnommen werden und dass die Fasern aufgrund solcher Analysen den Fasermischungskomponenten zugeteilt werden.

9. Verfahren nach Anspruch 1, dadurch gekennzeichnet, dass die Faserballenprovenienzen eine Fasermischungskomponente bilden.

10. Verfahren nach Anspruch 1, dadurch gekennzeichnet, dass die Fasermischungskomponente durch eine oder mehrere in der Abtragleistung steuerbare Faserabtragvorrichtung(en) (3) in an sich bekannter Weise abgetragen und dass die dadurch abgetragenen Fasern zur Bildung der Komponentenmischung verwendet werden.

11. Verfahren nach Anspruch 10, dadurch gekennzeichnet, dass die von den Ballen (2) abgetragenen Fasern zur Bildung der Komponentenmischung einer Mischvorrichtung (6) übergeben werden.

12. Verfahren nach Anspruch 10, dadurch gekennzeichnet, dass die von den Ballen (2) abgetragenen Fasern je in eine entsprechend der Fasermischungskomponente zugeteilte Komponentenzelle (9) gefördert und aus diesen Zellen mit einer dem Anteil im Mischungsverhältnis der Komponentenmischung entsprechenden Leistung ausgetragen und der Mischvorrichtung (6) übergeben werden.

13. Verfahren nach Anspruch 10, dadurch gekennzeichnet, dass die als Fasermischungskomponenten zusammengefügten Faserballengruppe gleichzeitig durch je ein Abtragungsorgan (3) abgetragen werden.

14. Verfahren nach Anspruch 10, dadurch gekennzeichnet, dass die als Fasermischungskomponenten zusammengefügten Faserballengruppen abwechselnd durch ein Abtragorgan (3) abgetragen werden und die daraus gewonnenen Fasern in die jeweils zugeteilten Komponentenzellen (9) eingegeben werden.

15. Verfahren nach Anspruch 10 und folgende, dadurch gekennzeichnet, dass die abgetragenen Fasern vor der Bildung der Komponentenmischung gereinigt werden.

16. Verfahren nach Anspruch 10, dadurch gekennzeichnet, dass die abgetragenen Fasern nach der Bildung der Komponentenmischung gereinigt werden.

17. Verfahren nach Anspruch 2, dadurch gekennzeichnet, dass die Komponentenmischung kardiert und die Faserfeinheit und/oder die Farbe des Kardenbandes gemessen wird sowie, dass das daraus gewonnene Messignal die Komponentenmischung korrigierend beeinflusst.

18. Verfahren nach den Ansprüchen 1 und 2, dadurch gekennzeichnet, dass die Anteile an der Komponentenmischung durch ein Computerprogramm optimiert werden.

19. Verfahren nach Anspruch 10, dadurch gekennzeichnet, dass die als Fasermischungskomponenten zusammengefügten Faserballengruppen gleichzeitig durch ein Abtragorgan (3) abgetragen werden.

20. Verfahren nach Anspruch 13 und 19, dadurch gekennzeichnet, dass die daraus gewonnenen Fasern in einen Mischer (6) eingegeben werden.

21. Verfahren nach Anspruch 13, dadurch gekennzeichnet, dass die daraus gewonnenen Fasern in jeweils zugeteilte Komponentenzellen (9) eingegeben werden.

22. Verfahren nach Anspruch 1, dadurch gekennzeichnet, dass die Komponentenanteile volumetrisch dosiert werden.

23. Verfahren nach Anspruch 1, dadurch gekennzeichnet, dass die Komponentenanteile gravimetrisch dosiert werden.

24. Verfahren nach Anspruch 2, dadurch gekennzeichnet, dass die Anteile an der Komponentenmischung durch ein Computerprogramm optimiert werden, welches die prozentualen Anteile der Fasereigenschaften in den Fasermischungskomponenten berücksichtigt und daraus die prozentualen Anteile der Komponentenmischung vor dem Start des Betriebes aufgrund der vorgegebenen Eigenschaften des Zwischenproduktes oder Endproduktes bestimmt und während dem Betrieb automatisch aufgrund festgestellter Abweichungen der Eigenschaften des Zwischenproduktes oder Endproduktes automatisch aufrechterhält.

25. Anlage zum Mischen von Textilfasern von unterschiedlicher Provenienz mit mehreren Ballenabtragvorrichtungen (1,3;20) und einer Mischeinrichtung (6), dadurch gekennzeichnet, dass eine Messvorrichtung (65;66) zur Feststellung von vorgegebenen Fasereigenschaften in der Mischung vorgesehen ist, die mit einer Steuervorrichtung (7;7.1;7.2) verbunden ist, welche den prozentualen Anteil jeder Mischkomponente unter Berücksichtigung der Fasereigenschaften der einzelnen Komponenten automatisch optimiert und bei Abweichung der vorgegebenen Fasereigenschaften der Mischung automatisch korrigiert.

26. Anlage nach Anspruch 25, dadurch gekennzeichnet, dass die Messeinrichtung ein Farbsensor (65) ist.

27. Anlage nach Anspruch 25 oder 26, dadurch gekennzeichnet, dass die Messeinrichtung ein sensor zur Messung der Faserfeinheit (66) ist.

28. Anlage nach einem der Ansprüche 25 bis 27, dadurch gekennzeichnet, dass Komponentenzellen (9) zwischen den Abtragvorrichtungen (1,3;20) und einer Mischeinrichtung (6) vorgesehen sind, in welche die Faserflocken aus einer vorgewählten Reihe von Faserballen einer oder mehreren Provenienzen eingefüllt werden, und deren Dosierapparate (11) die Fasern in die Mischeinrichtung abgeben, wobei die Dosierapparate mit der Steuerung (7.1) verbunden sind.

## Claims

1. A method for mixing textile fibres from different origins, in which each origin is provided with predefined fibre properties and in which each origin forms a mixing component of predefined percentage share as well as in which the mixture is to be provided in its entirety with predefined fibre properties, characterized in that the quantity of the mixing components is controllable and variable at any time and that the percentage share of each component, in order to achieve the said fibre properties of the mixture, is automatically optimized by taking into account the fibre properties of the individual components and is automatically corrected on deviation of the mixture from the predefined fibre properties.

2. A method as claimed in claim 1, characterized in that the component mixture is defined depending on predefined and established properties of an intermediate product manufactured subsequently, preferably a card sliver, or a final product produced subsequently, preferably a yarn and that on deviation therefrom correction is made immediately and automatically.

3. A method as claimed in claim 1, characterized in that the established property of the intermediate product is the fineness of the fibres disposed therein.

4. A method as claimed in claim 1, characterized in that the established property of the intermediate product or the final product is the colour of the fibres contained therein.

5. A method as claimed in claim 1, characterized in that the established properties of the final product are the tenacity of the yarn to be produced.

6. A method as claimed in claim 1, characterized in that the established properties of the intermediate and final product are the length of the fibres.

7. A method as claimed in claim 1, characterized in that the fibre mixing components are components in which analyzed fibre properties such as fibre length, fibre fineness, fibre tenacity and colour, for example, selectively play a dominating role in the respective component.

8. A method as claimed in claim 1, characterized in that the fibre properties are analyzed by fibres which are obtained from the individual fibre bales and that the fibres are allocated to the fibre mixing components owing to such analyses.

9. A method as claimed in claim 1, characterized in that the fibre bale origins form a fibre mixing component.

10. A method as claimed in claim 1, characterized in that the fibre mixing components are taken off in the known manner by means of one or several fibre take-off apparatus(es) (3) controllable in their take-off performance and that the fibres thus taken off are used for forming the component mixture.

11. A method as claimed in claim 10, characterized in that the fibres taken off from the bales (2) are transferred to a mixing apparatus (6) for forming the component mixture.

12. A method as claimed in claim 10, characterized in that the fibres taken off from the bales (2) are conveyed to a component cell (9) according to each of the fibre mixing component and discharged from said cells at an output rate corresponding to the share in the mixing ratio of the component mixture and supplied to a mixing apparatus (6).

13. A method as claimed in claim 10, characterized in that the fibre bale group joined as fibre mixing component are each taken off simultaneously by a take-off member (3).

14. A method as claimed in claim 10, characterized in that the fibre bale groups joined as fibre mixing components are taken off alternatingly by a take-off member (3) and that the fibres obtained therefrom are entered into the respectively allocated component cells (9).

15. A method as claimed in claim 10 and the following, characterized in that the fibres taken off are cleaned prior to the formation of the component mixture.

16. A method as claimed in claim 10, characterized in that the fibres taken off are cleaned following the formation of the component mixture.

17. A method as claimed in claim 2, characterized in that the component mixture is carded and the fibre fineness and/or the colour of the card sliver is measured and that the measured signal gained therefrom influences the component mixture in a corrective manner.

18. A method as claimed in claims 1 and 2, characterized in that the shares in the component mixture are optimized by a computer program.

19. A method as claimed in claim 10, characterized in that the fibre bale groups joined as fibre mixture components are taken off simultaneously by a take-off member (3).

20. A method as claimed in claim 13 and 19, characterized in that the fibres obtained therefrom are supplied to a mixer (6).

21. A method as claimed in claim 13, characterized in that the fibres obtained therefrom are supplied to allocated component cells (9).

22. A method as claimed in claim 1, characterized in that the component shares are dosaged volumetrically.

23. A method as claimed in claim 1, characterized in that the component shares are dosaged gravimetrically.

24. A method as claimed in claim 2, characterized in that the shares in the component mixture are optimized by a computer program which takes into account the percentage shares of the fibre properties in the fibre mixing components and determines therefrom the percentage shares of the compont mixture prior to the start of the operation owing to the predefined properties of the intermediate or final product and automatically maintains them during the operation owing to any established deviations of the properties of the intermediate or final product.

25. A plant for mixing textile fibres of different origins with several bale take-off apparatuses (1, 3; 20) and a mixing device (6), characterized in that a measuring apparatus (65; 66) is provided for determining predefined fibre properties in the mixture which is connected to a control apparatus (7; 7.1; 7.2) which automatically optimizes the percentage shares of each mixing component by taking into account the fibre properties of the individual components and which corrects automatically on any deviation of the predefined fibre properties of the mixture.

26. A plant as claimed in claim 25, characterized in that the measuring device is a colour sensor (65).

27. A plant as claimed in claim 25 or 26, characterized in that the measuring device is a sensor for measuring the fibre fineness (66).

28. A plant as claimed in one of the claims 25 to 27, characterized in that component cells (9) are provided between the take-off apparatuses (1, 3; 20) and a mixing device (6), in which fibre flocks from a preselected row of fibre bales of one or several origins are filled in and whose dosaging apparatuses (11) supply the fibres to the mixing device, whereby the dosaging apparatuses are connected to the control (7.1).

## Revendications

1. Procédé pour mélanger des fibres textiles de différentes provenances, dans lequel chaque provenance possède des caractéristiques de fibres prédéterminées, et dans lequel chaque provenance forme un composant de mélange d'une quantité prédéterminée en pourcentage, et dans lequel le mélange en tant qu'ensemble doit posséder des caractéristiques de fibres prédéterminées,
caractérisé par le fait que
la quantité des composants de mélange peut être commandée et variée à chaque moment, et que, dans le but d'atteindre lesdites caractéristiques de fibres du mélange, la portion en pourcentage de chaque composant est optimisée automatiquement en prenant en considération les caractéristiques de fibres des composants individuels, et est corrigée automatiquement lors de déviation dans les caractéristiques de fibres prédéterminées du mélange.

2. Procédé selon revendication 1,
caractérisé par le fait que
le mélange de composants est déterminé en fonction des caractéristiques prédéterminées et constatées d'un produit intermédiaire fabriqué par la suite, de préférence d'un ruban de carde, ou d'un produit fini fabriqué par la suite, de préférence d'un fil, et qu'il est corrigé automatiquement et immédiatement dès qu'apparaissent des déviations dans ce mélange.

3. Procédé selon revendication 1,
caractérisé par le fait que
la caractéristique constatée du produit intermédiaire est la finesse des fibres qui se trouvent dans ce produit.

4. Procédé selon revendication 1,
caractérisé par le fait que
la caractéristique constatée du produit intermédiaire ou du produit fini est la couleur des fibres qui se trouvent dans ce produit.

5. Procédé selon revendication 1,
caractérisé par le fait que
la caractéristique constatée du produit fini est la résistance du fil à produire.

6. Procédé selon revendication 1,
caractérisé par le fait que
la caractéristique constatée du produit intermédiaire ou fini est la longueur des fibres.

7. Procédé selon revendication 1,
caractérisé par le fait que
les composants de mélange de fibres sont des composants dans lesquels les caractéristiques de fibres analysées, comme par exemple la longueur des fibres, la finesse des fibres, la résistance des fibres et la couleur, au choix, jouent un rôle dominant dans chacun des composants.

8. Procédé selon revendication 1,
caractérisé par le fait que
les caractéristiques de fibres sont analysées pour des fibres qui sont prises dans des balles de fibres particulières, et que les fibres sont attribuées aux composants de mélange de fibres en fonction de telles analyses.

9. Procédé selon revendication 1,
caractérisé par le fait que
les provenances de balles de fibres forment un composant de mélange de fibres.

10. Procédé selon revendication 1,
caractérisé par le fait que
le composant de mélange de fibres est décortiqué, d'une manière connue en soi, par un ou plusieurs dispositif(s) de décorticage (3), pouvant être asservi(s) dans la puissance de décorticage, et que les fibres ainsi décortiquées sont utilisées pour la formation du mélange de composants.

11. Procédé selon revendication 10,
caractérisé par le fait que
les fibres décortiquées depuis les balles (2) sont transmises dans un dispositif mélangeur (6) pour la formation du mélange de composants.

12. Procédé selon revendication 10,
caractérisé par le fait que
les fibres décortiquées depuis les balles (2) sont transportées dans une cellule de composants (9) attribuée, correspondant au composant de mélange de fibres, et sont évacuées de ces cellules avec une puissance qui correspond à la quantié du mélange de composants dans la proportion de mélange, et sont transmises dans le dispositif mélangeur (6).

13. Procédé selon revendication 10,
caractérisé par le fait que
les groupes de balles de fibres, réunis comme composants de mélange de fibres sont décortiqués chacun simultanément par un organe de décorticage (3).

14. Procédé selon revendication 10,
caractérisé par le fait que
les groupes de balles de fibres, réunis comme composants de mélange de fibres, sont décortiqués en alternance par un organe de décorticage (3), et les fibres ainsi récupérées sont transmises dans les cellules de composants attribuées (9).

15. Procédé selon revendications 10 et suivantes,
caractérisé par le fait que
les fibres décortiquées sont nettoyées avant la formation du mélange de composants.

16. Procédé selon revendication 10,
caractérisé par le fait que
les fibres décortiquées sont nettoyées après la formation du mélange de composants.

17. Procédé selon revendication 2,
caractérisé par le fait que
le mélange de composants est cardé, et la finesse des fibres et/ou la couleur du ruban de carde est mesurée, et que le signal de mesure ainsi récolté influence le mélange de composants en le corrigeant.

18. Procédé selon revendications 1 et 2,
caractérisé par le fait que
les portions entrant dans le mélange de composants sont optimisées par un programme d'ordinateur.

19. Procédé selon revendication 10,
caractérisé par le fait que
les groupes de balles de fibres, réunis comme composants de mélange de fibres, sont décortiqués simultanément par un organe de décorticage (3).

20. Procédé selon revendications 13 et 19,
caractérisé par le fait que
les fibres ainsi récupérées sont transférées dans un mélangeur (6).

21. Procédé selon revendication 13,
caractérisé par le fait que
les fibres ainsi récupérées sont transférées dans des cellules de composants (9) attribuées selon le cas.

22. Procédé selon revendication 1,
caractérisé par le fait que
les portions de composants sont dosées volumétriquement.

23. Procédé selon revendication 1,
caractérisé par le fait que
les portions de composants sont dosées gravimétriquement.

24. Procédé selon revendication 2,
caractérisé par le fait que
les portions entrant dans le mélange de composants sont optimisées par un programme d'ordinateur qui prend en considération les portions en pourcentage des caractéristiques de fibres dans les composants de mélange de fibres, et de là, détermine les portions en pourcentage du mélange de composants, avant le démarrage de l'exercice, en vertu des caractéristiques prédéterminées du produit intermédiaire ou du produit fini, et, pendant l'exercice, maintient celles-ci automatiquement en vertu des déviations détectées dans les caractéristiques du produit intermédiaire ou du produit fini.

25. Installation servant à mélanger des fibres textiles de différentes provenances, avec plusieurs dispositifs de décorticage de balles (1, 3; 20) et un dispositif mélangeur (6),
caractérisée par le fait
qu'un dispositif de mesure (65; 66) est prévu afin de détecter des caractéristiques de fibres prédéterminées dans le mélange, lequel est relié à un dispositif d'asservissement (7; 7.1; 7.2) qui optimise automatiquement la portion en pourcentage de chaque composant de mélange, en prenant en considération les caractéristiques de fibres des composants individuels, et corrige automatiquement ces portions en pourcentage, lors de déviation des caractéristiques de fibres prédéterminées.

26. Installation selon revendication 25,
caractérisée par le fait que
le dispositif de mesure est un détecteur de couleur (65).

27. Installation selon revendication 25 ou 26,
caractérisée par le fait que
le dispositif de mesure est un détecteur (66) servant à mesurer la finesse des fibres.

28. Installation selon l'une des revendications 25 à 27,
caractérisée par le fait que
des cellules de composants (9) sont prévues entre les dispositifs de décorticage (1, 3; 20) et un dispositif mélangeur (6), dans lesquelles les flocons de fibres d'une rangée présélectionnée de balles de fibres, d'une ou de plusieurs provenances, sont alimentés, et dont les appareils de dosage (11) donnent les fibres dans le dispositif mélangeur, et où les appareils de dosage sont reliés avec l'asservissement (7.1).
